# EUROPÄISCHE PATENTSCHRIFT

(11) **EP 1 390 284 B1**
(45) Veröffentlichungstag und Bekanntmachung des Hinweises auf die Patenterteilung: **09.11.2005**
(21) Anmeldenummer: 02727141.0
(22) Anmeldetag: 22.05.2002
(51) Int. Cl.: B66B 1/34

(54) **EINRICHTUNG ZUR ERMITTLUNG DER POSITION EINER SCHIENENGEFÜHRTEN AUFZUGSKABINE MIT CODETRÄGER**
DEVICE FOR DETERMINING THE POSITION OF A RAIL-GUIDED ELEVATOR CAR WITH A CODE SUPPORT
DISPOSITIF DE DETERMINATION DE LA POSITION D'UNE CABINE D'ASCENSEUR SUR RAILS AU MOYEN D'UN PORTEUR DE CODE

(30) Priorität: 31.05.2001 EP 01810528
(43) Veröffentlichungstag der Anmeldung: 25.02.2004
(73) Patentinhaber: INVENTIO AG, CH-6052 Hergiswil (CH)
(72) Erfinder: KUNZ, René, CH-6000 Luzern (CH); BIRRER, Eric, CH-6000 Luzern (CH); LORENZ, Matthias, CH-6005 Luzern (CH)
(86) Internationale Anmeldenummer: PCT/CH2002/000273
(87) Internationale Veröffentlichungsnummer: WO 2002/096788

(56) Entgegenhaltungen:
- DE-U- 9 210 996
- US-A- 5 925 859
- US-A- 6 128 116
- PATENT ABSTRACTS OF JAPAN vol. 1999, no. 13, 30. November 1999 (1999-11-30) & JP 11 209029 A (OTIS ELEVATOR CO), 3. August 1999 (1999-08-03)

## Beschreibung

Die Erfindung betrifft eine Einrichtung zur Ermittlung der Absolutposition einer schienengeführten Aufzugskabine nach Definition der Patentansprüche.

Solche Positionsgebereinrichtungen sind bekannt. Bei Aufzugsanlagen werden diese dazu verwendet, die Absolutposition einer Aufzugskabine zu bestimmen und daraus Informationssignale für die Steuerung der Aufzugsanlage abzuleiten. Die Positionsinformation ist in codierter Form ortsfest entlang des gesamten Verfahrwegs der Aufzugskabine angebracht und wird mittels einer Codeleseeinrichtung in codierter Form abgelesen und in einer Auswerteeinrichtung steuerungsverständlich aufbereitet.

Beispielsweise ist aus dem deutschen Gebrauchsmuster G 92 10 996.9 eine Einrichtung bekannt, bei der als Codeträger ein Magnetstreifen seitlich an einer Kabinenführungsschiene befestigt ist. Der Magnetstreifen enthält in Verschieberichtung der Aufzugskabine eine Längencodierung und codierte Informationen über Haltestellen oder dergleichen. Ein an der Aufzugskabine befestigter und gemeinsam mit dieser in Leserichtung der Codierung relativ zum Magnetstreifen bewegbarer Magnetkopf liest die codierten Informationen ab und leitet sie zur Auswertung weiter.

Nachteile der bekannten Einrichtung bestehen in der bisher üblichen Anbringung des Magnetstreifens an oder auf der Kabinenführungsschiene, wie auch in der Ausbildung des Magnetstreifens selbst. Der Magnetstreifen ist positionsgenau und ohne Überdehnung an der Führungsschiene zu montieren, um ein Verfälschen der Codierung und daraus resultierenden Ungenauigkeiten für die Positionierung der Aufzugskabine zu vermeiden. Ferner treten ungleiche Wärmedehnungen des Magnetbandes gegenüber der Kabinenführungsschiene auf, was eine Relativverschiebung der Codierung zur Führungsschiene zur Folge hat. Die exponierte Lage des Magnetstreifens seitlich an der Führungsschiene birgt ausserdem die Gefahr von mechanischen Beschädigungen des Magnetstreifens durch im Schacht bewegte Teile, wie zum Beispiel dem Magnetkopf bei auftretenden Horizontalbewegungen der Aufzugskabine. Das bekannte Magnetband setzt sich mit Schmieröl und im Schacht aufgewirbelten Staubteilchen zu, was ein Ablesen der Codierung beeinträchtigt.

Aufgabe der Erfindung ist es, eine wartungsgünstige Positionsgebereinrichtung für Aufzüge anzugeben, welche ein dauerhaft exaktes Ablesen der Absolutcodierung sicherstellt.

Die Lösung dieser Aufgabe ist erfindungsgemäss durch eine Einrichtung zur Ermittlung der Position einer Aufzugskabine mit den Merkmalen des Patentanspruchs 1 angegeben, welche sich insbesondere dadurch auszeichnet, dass der Codeträger mit einer nichtmagnetischen Abdeckung fest verbunden ist, wobei die Codemarken nach aussen hin mittels der nichtmagnetischen Abdeckung abgedeckt sind.

Mit der Erfindung erzielte Vorteile bestehen darin, dass der Codeträger und damit die Codierung vor mechanischen Beschädigungen durch im Schacht bewegte Teile geschützt ist. Die nichtmagnetische Abdeckung wirkt ferner als mechanische Verstärkung für den Codeträger und verhindert dadurch bei der Montage ein Verfälschen der Codierung durch ungleichmässiges Dehnen des Codeträgers in Ableserichtung.

Eine weitere Steigerung der Zuverlässigkeit und Genauigkeit der Positionsermittlung ist mit einem Codeträger zu erreichen, welcher als ein die Codierung tragendes Magnetband und eine fest damit verbundene nichtmagnetisierbare Abdeckung, in Form eines metallischen Abdeckbands, ausgebildet ist. Neben der hohen mechanischen Festigkeit, wird bei einem solchen Codeträger ein günstiger Wärmeausgleich zwischen Codeträger und Führungsschiene erreicht. Dies wirkt über die Länge des Codeträgers auftretenden temperaturbedingten, ungleichen Wärmedehnungen gegenüber der Führungsschiene entgegen, bzw. vergleichmässigt die auftretenden Dehnungsunterschiede.

In Weiterbildung der Erfindung ist vorgesehen, dass der Codeträger mit nach aussen weisender Abdeckung in eine Aufnahmenut der Führungsschiene eingesetzt ist. Die Aufnahmenut ermöglicht eine einfache und exakte Montage des Codeträgers, weil dieser ohne zusätzliche Hilfsmittel lediglich in die konstruktiv vorgesehene Aufnahmenut einzusetzen ist. Das die Codierung tragende Magnetband ist nach allen Seiten hin schützend abgedeckt. Der in der Aufnahmenut eingesetzte Codeträger ist in der Führungsschiene eingebettet und nach aussen hin durch die Abdeckung abgedeckt und nimmt deshalb im wesentlichen deren Temperatur an. Temperaturbedingte Dehnungsunterschiede zwischen dem Codeträger und der Führungsschiene treten deshalb keine auf.

Insbesondere bei einer zum Codeträger komplementär dargestellten Aufnahmenut, bei welcher der Codeträger bündig zur Oberfläche der Führungsschiene eingesetzt ist, ist ausgeschlossen, dass der Codeträger durch im Schacht bewegte Teile oder zum Beispiel durch einen Monteur bei Wartungsarbeiten versehentlich verschoben oder verbogen wird und dadurch die Codierung verfälscht oder unleserlich würde.

Zweckmässiger Weise ist die Aufnahmenut stirnseitig an einem Führungsflansch der Kabinenführungsschiene ausgebildet. Die Fertigung der Aufnahmenut ist einfach und der Codeträger ist zum Ablesen der Codierung für die Codeleseeinrichtung sehr gut zugänglich.

Eine kompakte und platzsparende Bauweise des Aufzugs ist bei einer Ausführung möglich, bei der die Aufnahmenut seitlich an einem Führungsflansch der Kabinenführungsschiene ausgebildet ist. Diese Anordnung begünstigt ferner ein exaktes Ablesen der Codierung mit Hilfe der Codeleseeinrichtung.

Vorteile im Hinblick auf eine schnelle und exakte Montage des Codeträgers und die Herstellung der erfindungsgemässen Einrichtung bietet eine Ausführung, bei der die Abdeckung als Band mit im wesentlichen zwei zueinander parallelen Flächen und Seitenbegrenzungen ausgebildet ist, wobei mindestens die Seitenbegrenzungen den Codeträger seitlich überragen, und die Nutflanken der Aufnahmenut komplementär zu den Seitenbegrenzungen des Abdeckbandes ausgebildet sind.

Der Codeträger ist vorzugsweise magnetisch selbsthaftend an der Führungsschiene befestigt. Dies ermöglicht eine einfache und zeitsparende Montage. Gleichzeitig liegt der Codeträger direkt an der Führungsschiene an und begünstigt die Wärmeübertragung zwischen beiden. Der Codeträger folgt jeglichen Bewegungen der Führungsschiene ohne dass die Anbindung sich löst oder der Codeträger lokale Aufstauchungen erfährt.

Bei Ausführungsformen mit seitlich am Führungsflansch der Kabinenführungsschiene angeordnetem Codeträger liegt die Aufnahmenut in einem Bereich des Führungsflansches, der bei fahrender Aufzugskabine dynamisch hoch beansprucht ist. Um in diesem Bereich von der Aufnahmenut herrührende Kerbspannungen zu vermeiden, ist es zweckmässig, den Fussbereich des Führungsflansches durch Warmwalzen zu bearbeiten.

Weitere abhängige Patentansprüche enthalten vorteilhafte Ausbildungen der Erfindung.

Nachfolgend werden Ausführungsbeispiele der Erfindung anhand der beigefügten Zeichnungen erläutert. Es zeigt:
- Figur 1,: schematisch einen Aufzug mit einer Ausführungsform der erfindungsgemässen Positionsgebereinrichtung;
- Figur 2a,: ein erstes Ausführungsbeispiel des erfindungsgemässen Magnetbands und seiner Anbringung an der Führungsschiene im Schnitt gemäss Schnittverlauf II-II in Fig. 1;
- Figur 2b,: ein zweites Ausführungsbeispiel des Magnetbandes und seiner Anbringung seitlich an der Führungsschiene im Schnitt gemäss Schnittverlauf II-II in Fig. 1;

- Figur 3a,: eine Detailansicht der Stirnseite des Führungsflansches aus Fig. 2a;
- Figur 3b,: eine Detailansicht des Ausführungsbeispiels aus Fig. 2b;
- Figur 3c,: ein drittes Ausführungsbeispiel des Magnetbandes und seiner Anbringung an der Führungsschiene;
- Figur 4a,: eine vierte Ausführung einer Aufnahmenut seitlich an der Führungsschiene;
- Figur 4b,: eine fünfte Ausführung der Aufnahmenut seitlich an der Führungsschiene;
- Figur 5,: eine Detailansicht V der Aufnahmenut aus Fig. 4b.

Fig. 1 zeigt einen Aufzug mit einem Schacht 1, im welchem eine Aufzugskabine 2 und ein Gegengewicht 3 an einem gemeinsamen Tragseil 4 aufgehängt sind. Das Tragseil 4 ist über eine nicht angetriebene Umlenkrolle 5 und eine angetriebene Treibscheibe 6 geführt und wird von letzterer angetrieben. Die Treibscheibe 6 überträgt die Antriebskräfte eines hier nicht dargestellten Antriebsmotors zum Heben und Senken der Aufzugskabine 2 und des Gegengewichts 3 auf das von ihr angetriebene Tragseil 4. Die Aufzugskabine 2 ist entlang einer Führungschiene 7 vertikal verschiebbar. Entlang der Führungsschiene 7 ist parallel zur Bewegungsrichtung 8 der Aufzugskabine 2 ein Codeband 9 angebracht. Das Codeband 9 enthält in Bewegungsrichtung 8 der Aufzugskabine 2 codierte Längen- bzw. Positonsangaben und codierte Informationen über Haltestellen oder dergleichen. Die codierten Informationen werden von einem Sensorkopf 10 abgelesen und zur Auswerteeinheit 11 weitergeleitet.

Der Sensorkopf 10 ist an der Aufzugskabine 2 angeordnet und wird zusammen mit dieser entlang des Codebandes 9 bewegt. Zum Ablesen der Codierung des Magnetbandes ist der Sensorkopf 10 mit entsprechend geeigneten Sensoren ausgestattet. Hierzu geeignet sind beispielsweise Hall-Sensoren, Induktionsgeber oder - wie in dem dargestellten Ausführungsbeispiel - die Maghetfeldrichtung detektierende Magnetoresitive Sensoren, sogenannte MR-Sensoren. Von jedem dieser Sensoren können entweder mehrere einzelene und/ oder eine Gruppe unterschiedlicher Sensoren, vorgesehen sein.

Die vom Sensorkopf 10 abgelesene codierte Information wird an eine Auswerteeinheit 11 weitergeleitet. Die Auswerteeinheit 11 übersetzt die codierte Information in eine für die Aufzugssteuerung 12 verständliche Form, bevor sie beispielsweise wie hier über ein Hängekabel 13 an die Aufzugssteuerung 12 zur Positionierung der Aufzugskabine 2 weitergeleitet wird.

In dem in Fig. 2a dargestellten Horizontalschnitt der Führungsschiene 7 besteht das Codeband 9 aus einem Magnetband 14 und einem metallischen Abdeckband 15. Hierzu geeignet ist grundsätzlich jedes beliebige Material, welches mechanischen Schutz für das Magnetband 14 bzw. die Codemarken bietet. Das Magnetband 14 ist mittig auf das metallische Abdeckband 15 aufgeklebt, wobei das Abdeckband 15 beidseitig über das Magnetband 14 übersteht. Das Magnetband 14 ist in eine Aufnahmenut 16 an der Stirnfläche 17 des Führungsflansches 18 der Führungsschiene 7 eingesetzt und zum Schacht 1 hin durch das metallische Abdeckband 15 abgedeckt.

Das Magnetband 14 besteht aus vulkanisiertem Nitril-Gummi als Binder, in den ausgerichtetes Bariumferrit eingelagert ist. Allgemein kann das Magnetband aus einem Kunststoff- oder Gummimaterial ausgebildet sein, in das jegliches magnetisierbare Material eingelagert sein kann. Das magnetisierbare Material ist in abwechselnder Reihenfolge in Form von quer zur Magnetbandlängsrichtung verlaufende Abschnitte entweder als magnetischer Nordpol oder als magnetischer Südpol magnetisiert. Die magnetisierten Abschnitte bilden nach aussen entsprechend orientierte Magnetfelder aus und stellen die Codemarken des Magnetbands 14 dar. Je nach Polarität der Codemarken können damit zwei unterschiedliche Werte "0" und "1" als Grundbausteine der Codierung dargestellt werden.

Das nichtmagnetische metallische Abdeckband 15 dient zum Schutz vor mechanischen Beschädigungen des Magnetbandes 14 durch im Schacht 1 bewegte Teile, z.B. dem Sensorkopf 10, und dem Ausgleich von über die Bandlänge auftetenden ungleichen Wärmedehnungen des Magnetbandes 14 gegenüber der Führungsschiene 7. Als mechanische Verstärkung des Magnetbandes 14 verhindert es ein ungleichmässiges Dehnen des Magnetbandes 14 und damit ein Verfälschen der Codierung bei der Montage. Wegen seiner nichtmagnetischen Eigenschaft bleiben die magnetischen Codemarken des Magnetbands 14 auch durch das Abdeckband 14 hindurch für den Sensorkopf 10 lesbar.

Die Aufnahmenut 16 ist über die gesamte Länge der Stirnfläche 17 des Führungsflansches 18 eingefrässt und weist einen zur Form des Magnetbandes 14 komplementären, hier rechteckigen Querschnitt auf. Das Codeband 9 ist mit Hilfe der magnetischen Codierung des Magnetbands 14 magnetisch selbsthaftend in der Aufnahmenut 16 ortsfest gehaltert. Eine feste Anbindung, z.B. mittels Schraubverbindung am oberen Ende der Führungsstrecke dient als Lagesicherung des Magnetbandes 14. Zusätzlich können Klebepunkte in regelmässigen Abständen über die Länge der Aufnahemnut 16 zur Fixierung des Magnetbandes dienen (nicht dargestellt). Allerdings ist eine Klebung bei ausreichender magnetischer Selbsthaftung des Magnetbandes nicht zwingend erforderlich.

Fig. 2b zeigt eine Ausführung der erfindungsgemässen Einrichtung, bei der ein Codeband 19 in eine seitlich am Fuss 20 des Führungsflansches 21 einer Führungsschiene 22 ausgebildeten Aufnahmenut 23 bündig eingesetzt ist. Ein Sensorkopf 24 wird zusammen mit der Aufzugskabine 2 in vertikaler Richtung 8 bewegt. An einem Träger 26 des Sensorkopfes 24 ist wiederum ein Sensor 27 angeordnet, welcher die codierte Information des Codebandes 19 abliest, die dann an eine Auswerteeinheit 28 weiterleitet wird.

Fig. 3b stellt eine Detailansicht IIb des Ausführungsbeispiels aus Fig. 2b dar. Das Codeband 19 mit im wesentlichen rechteckigem Querschnitt ist mit einem metallischen nichtmagnetischen Abdeckband 29 nach aussen weisend in eine komplementäre Aufnahmenut 23 des Führungflansches bündig eingesetzt. Mit dem metallischen nichtmagnetischen Abdeckband 29 ist ein Magnetband 30 fest zu dem Codeband 19 verklebt.

In Fig. 3c ist eine dritte Ausführung des Codeträgers als Codeband 31 und seine Anbringung an einer Führungsschiene 32 dargestellt. Das Codeband 31 besteht wie in den zuvor beschriebenen Ausführungen wiederum aus einem Magnetband 33 und einem mit diesem fest verklebten Abdeckband 34. Das Magnetband 33 entspricht in Aufbau und Funktion dem Magnetband 14 der in Fig. 3a dargestellten Ausführung. Das Abdeckband 34 besitzt einen trapezförmigen Querschnitt und ragt symmetrisch zu beiden Seiten über das Magnetband 33 hinaus. Die Seitenbegrenzungen 35, 36 des Abdeckbandes 34 sind zum Magnetband 33 hin abgeschrägt.

Die Nuttiefe 37 der Aufnahmenut 38 ist grösser als die Dicke 39 des Codebandes 34. Die Breite 40 der Aufnahmenut 38 ist grösser gewählt als die Breite 41 des Magnetbands 33, während die Breite 42 des Abdeckbands 34 grundsätzlich der lichten Breite 40 der Aufnahmenut 38. Die Seitenflächen 43, 44 der Aufnahmenut 38 und die Seitenbegrenzungen 35, 36 des Abdeckbands 34 sind komplementär zueinander ausgebildet. Im montierten Zustand schliesst das Abdeckband 34 bündig mit der Oberfläche der Führungsschiene 32 ab. Die Position des Magnetbands 33 ist eindeutig durch das fest verbundene Abdeckband 34 vorgegeben. Die Aufnahmenut 38 kann kostengünstig mit grossen Fertigungstoleranzen gefertigt werden, weil lediglich die Seitenflächen 43, 44 am einfach zugänglichen oberen Rand der Aufnahmenut 38 komplementär zu den Seitenbegrenzungen 35, 36 des Abdeckbands 34 auszubilden sind.

Bei Ausführungsformen mit seitlich am Führungsflansch der Kabinenführungsschiene angeordnetem Codeträger liegt die Aufnahmenut in einem Bereich des Führungsflansches, der bei fahrender Aufzugskabine dynamisch hoch beansprucht ist. Um in diesem Bereich von der Aufnahmenut herrührende Kerbspannungen zu vermeiden, kann der Fussbereich des Führungsflansches durch Warmwalzen vorbearbeitet werden.

Gemäss Fig. 4a wird im Fussbereich 45 des Führungsflansches 46 über die Länge der Führungsschiene 47 eine Wulst 48 mit spannungsgünstigen Übergängen 49 ausgebildet. Die Aufnahmenut 50 wird dann spanabhebend in diese Wulst 48 eingearbeitet.

Eine zur Wulst 48 alternative Ausführung ohne Schwächung des Fussbereichs 45 sieht vor, die Aufnahmenut mindestens auf einer Seite seitlich durch eine aufgewalzte Rippe zu begrenzen.

Fig. 4b zeigt eine Aufnahmenut 51 mit abgerundeten Übergängen der Nutflanken 52, 53, die in den Führungsflansch 54 eingewalzt ist. In der Detailansicht gemäss Fig. 5 ist zu erkennen, dass zwei in gegenseitigem Abstand zueinander parallele Rinnen 55, 56 über die Länge der Führungsschiene eingewalzt sind. Der Bereich 57 zwischen den Rinnen 55, 56 ist spanabhebend bearbeitet, z.B. gefrässt, und bildet eine plane Auflagefläche 58 für ein Codeband (nicht dargestellt).

## Patentansprüche

1. Einrichtung zur Ermittlung der Absolutposition einer entlang Führungsschienen (7), (22), (32), (47,) über eine Fahrstrecke verfahrbaren Aufzugskabine (2) einer Aufzugsanlage, mit einem ortsfest entlang des Verfahrwegs der Aufzugskabine (2) ausgebildeten Codeträger (9), (19), (31), welcher in Fahrtrichtung der Aufzugskabine (2) abwechselnd aufeinanderfolgende Codemarken unterschiedlicher Permeabilität aufweist, **dadurch gekennzeichnet, dass** der Codeträger (9), (19), (31) mit einer nichtmagnetischen Abdeckung (15), (29), (34) fest verbunden ist, wobei die Codemarken mittels der nichtmagnetischen Abdeckung (15), (29), (34) nach aussen hin abgedeckt sind.

2. Einrichtung nach Anspruch 1, **dadurch gekennzeichnet, dass** die Codierung nach aussen hin mittels einer metallischen nichtmagnetischen Abdeckung (15), (29), (34) abgedeckt ist.

3. Einrichtung nach Anspruch 1, **dadurch gekennzeichnet, dass** der Codeträger (9) , (19), (31) an einer Kabinenführungsschiene (7), (22), (32), (47,) angebracht ist.

4. Einrichtung nach Anspruch 3, **dadurch gekennzeichnet, dass** die Kabinenführungsschiene (7), (22), (32), (47) eine Aufnahmenut (16), (23), (38), (50), (51) aufweist, und der Codeträger (9), (19), (31) in die Aufnahmenut (16), (23), (38), (50), (51) eingesetzt ist, wobei der in die Aufnahmenut (16), (23), (38), (50), (51) eingesetzte Codeträger (9), (19), (31) nach aussen mittels nichtmagnetischer Abdeckung (15), (29), (34) abgedeckt ist.

5. Einrichtung nach Anspruch 4, **dadurch gekennzeichnet, dass** die Aufnahmenut (23), (38), (50), (51) seitlich an einem Führungsflansch (21), (46), (54) der Kabinenführungsschiene (7), (22), (32), (47,) ausgebildet ist.

6. Einrichtung nach Anspruch 4, **dadurch gekennzeichnet, dass** die Aufnahmenut (16) stirnseitig an einem Führungsflansch (18) der Kabinenführungsschiene (7) ausgebildet ist.

7. Einrichtung nach Anspruch 1, **dadurch gekennzeichnet, dass** die nichtmagnetische Abdeckung (15), (29), (34) nach aussen bündig in die Aufnahmenut (19), (31) eingesetzt ist.

8. Einrichtung nach Anspruch 4, **dadurch gekennzeichnet, dass** die Abdeckung als Band (15), (29), (34) mit Seitenbegrenzungen (35), (36) ausgebildet ist, wobei mindestens die Seitenbegrenzungen (35), (36) den Codeträger (9), (19), (31) seitlich überragen, und dass die Seitenflächen (43),44 der Aufnahmenut (38) und die Seitenbegrenzungen (35), (36) des Abdeckbandes (34) komplementär zueinander ausgebildet sind.

9. Einrichtung nach einem der vorherigen Ansprüche, **dadurch gekennzeichnet, dass** der Codeträger (9), (19), (31) magnetisch selbsthaftend an der Führungsschiene (7), (22), (32), (47) befestigt ist.

## Claims

1. Equipment for ascertaining the absolute position of a lift cage (2), which is movable along guide rails (7, 22, 32, 47) over a travel path, of a lift installation, with a code carrier (9, 19, 31) which is constructed to be fixed in location along the travel path of the lift cage (2) and which has code marks of different permeability alternately in succession in the direction of travel of the lift cage (2), **characterised in that** the code carrier (9, 19, 31) is fixedly connected with a non-magnetic cover (15, 29, 34), wherein the code marks are externally covered by means of the non-magnetic cover (15, 29, 34).

2. Equipment according to claim 1, **characterised in that** the coding is externally covered by means of a metallic non-magnetic cover (15, 29, 34).

3. Equipment according to claim 1, **characterised in that** the code carrier (9, 19, 31) is mounted at a guide rail (7, 22, 32, 47).

4. Equipment according to claim 3, **characterised in that** the cage guide rail (7, 22, 32, 47) has a receiving groove (16, 23, 38, 50, 51) and the code carrier (9, 19, 21) is inserted into the receiving groove (16, 23, 38, 50, 51), wherein the code carrier (9, 19,31) inserted into the receiving groove (16, 23, 38, 50, 51) is externally covered by means of a non-magnetic cover (15, 29, 34).

5. Equipment according to claim 4, **characterised in that** the receiving groove (23, 38, 50, 51) is formed laterally at a guide flange (21, 46, 54) of the cage guide rail (7, 22, 32, 47).

6. Equipment according to claim 4, **characterised in that** the receiving groove (16) is formed at the end face at a guide flange (18) of the cage guide rail (7).

7. Equipment according to claim 1, **characterised in that** the non-magnetic cover (15, 29, 34) is inserted into the receiving groove (19, 31) to be flush towards the outside.

8. Equipment according to claim 4, **characterised in that** the cover is formed as a strip (15, 29, 34) with lateral boundaries (35, 36), wherein at least the lateral boundaries (35, 36) project laterally beyond the code carrier (9, 19, 31), and that the lateral surfaces (43, 44) of the receiving groove (38) and the lateral boundaries (35, 36) of the cover strip (34) are formed to be complementary to one another.

9. Equipment according to one of the preceding claims, **characterised in that** the code carrier (9, 19, 31) is fastened to the guide rail (7, 22, 32, 47) in magnetic self-adhering manner.

## Revendications

1. Dispositif pour déterminer la position absolue d'une cabine d'ascenseur (2) d'une installation d'ascenseur qui est apte à circuler sur une trajectoire le long de rails de guidage (7), (22), (32), (47), avec un support de code (9) , (19), (31) qui est fixe le long de la trajectoire de la cabine (2) et qui présente en alternance dans le sens de circulation de ladite cabine (2) des repères de code successifs de perméabilités différentes, **caractérisé en ce que** le support de code (9), (19), (31) est relié solidement à un recouvrement non magnétique (15), (29), (34), les repères de code étant couverts par rapport à l'extérieur grâce au recouvrement non magnétique (15), (29), (34).

2. Dispositif selon la revendication 1, **caractérisé en ce que** le code est couvert par rapport à l'extérieur grâce à un recouvrement métallique non magnétique (15), (29), (34).

3. Dispositif selon la revendication 1, **caractérisé en ce que** le support de code (9), (19), (31) est prévu sur un rail de guidage de cabine (7), (22), (32), (47) .

4. Dispositif selon la revendication 3, **caractérisé en ce que** le rail de guidage de cabine (7), (22), (32), (47) présente une rainure de réception (16), (23), (38), (50), (51) et le support de code (9), (19), (31) est inséré dans la rainure de réception (16), (23), (38), (50), (51), le support de code (9), (19), (31) inséré dans la rainure de réception (16), (23), (38), (50), (51) étant couvert par rapport à l'extérieur grâce au recouvrement non magnétique (15), (29), (34).

5. Dispositif selon la revendication 4, **caractérisé en ce que** la rainure de réception (23), (38), (50), (51) est formée sur le côté d'une aile de guidage (21), (46), (54) du rail de guidage de cabine (7), (22), (32), (47).

6. Dispositif selon la revendication 4, **caractérisé en ce que** la rainure de réception (16) est formée sur le côté frontal d'une aile de guidage (18) du rail de guidage de cabine (7).

7. Dispositif selon la revendication 1, **caractérisé en ce que** le recouvrement non magnétique (15), (29), (34) est inséré dans la rainure de réception (19), (31) de manière à former une surface plane, côté extérieur.

8. Dispositif selon la revendication 4, **caractérisé en ce que** le recouvrement est conçu comme une bande (15), (29), (34) avec des délimitations latérales (35), (36), ces délimitations latérales (35), (36), au moins, dépassant latéralement du support de code (9), (19), (31), et **en ce que** les surfaces latérales (43), (44) de la rainure de réception (38) et les délimitations latérales (35), (36) de la bande de recouvrement (34) ont des formes complémentaires.

9. Dispositif selon l'une des revendications précédentes, **caractérisé en ce que** le support de code (9), (19), (31) est fixé par adhérence magnétique au rail de guidage (7), (22), (32), (47) .
